# EUROPÄISCHE PATENTSCHRIFT

(11) **EP 0 063 675 B1**
(45) Veröffentlichungstag und Bekanntmachung des Hinweises auf die Patenterteilung: **18.07.1984**
(21) Anmeldenummer: 82100993.3
(22) Anmeldetag: 11.02.1982
(51) Int. Cl.: B65B 13/06, B65B 13/18

(54) **Vorrichtung zum kreuzweisen Unterlegen und Umreifen von brett- oder balkenähnlichen Versteifungen unter Packstücken**
Device for putting board-like or bar-like stiffening members under packages and for banding them in a crosswise fashion
Dispositif pour la mise de planches ou de poutres de raidissement en dessous de paquets et pour le cerclage de celles-ci en croix

(30) Priorität: 18.04.1981 DE 3115827
(43) Veröffentlichungstag der Anmeldung: 03.11.1982
(73) Patentinhaber: Hoesch Aktiengesellschaft, 44145 Dortmund (DE)
(72) Erfinder: Knieps, Horst Hilmar, D-5600 Wuppertal 2 (DE)

## Beschreibung

Die Erfindung betrifft eine Vorrichtung zum kreuzweisen Unterlegen und Umreifen von brett-oder balkenähnlichen Versteifungen unter Packstücken auf einem Tisch oder einem tischähnlichen Gestell mit unterhalb der Auflageebene des Packstückes befindlichen im Abstand voneinander angeordnet verlaufenden oben offenen Nuten, die alle in einer oberen Ebene angeordnet sind und zum Einführen von Versteifungen dienen, wobei sich unterhalb dieser Nuten der oberen Ebene um 90° zu diesen versetzte weitere . im Abstand voneinander in einer unteren Ebene angeordnete Nuten ebenfalls zum Einführen von Versteifungen befinden, wobei jede Nute der unteren Ebene an ihrer Unterseite in der Mitte einen Bandführungskanal besitzt und unterhalb oder im unteren Bereich der oberen Nuten ebenfalls Bandführungskanäle sitzen.

Aus der US-A-3494279 und der FR-A-2 346 222 sind Vorrichtungen zum kreuzweisen Unterlegen und Umreifen von Packstücken bekannt. Diese bekannten Vorrichtungen haben den Nachteil, daß eine Palette benötigt wird, die mit umreift wird. Ein weiterer Nachteil besteht darin, daß die Längs- und die Querumreifung in verschiedenen Ebenen erfolgen, so daß beim Einsatz eines einzigen Umreifungsautomaten dieser verschiedene Höhe ansteuern muß.

Der Erfindung liegt die Aufgabe zugrunde, ein kreuzweises Unterlegen und Umreifen von Versteifungen an einem Tisch ohne Zuhilfenahme einer Platte und ohne zwischenzeitliches Anheben und Drehen des Packstückes zu ermöglichen, wobei die Versteifungen in jeder Ebene umreift werden können. Außerdem soll der Packtisch so gestaltet werden, daß er an die verschieden großen Packstücke angepaßt werden kann und auch automatisch umreift werden kann.

Diese Aufgabe wird dadurch gelöst, daß unterhalb oder im unteren Bereich der oberen Nuten Bandführungskanäle sitzen und oberhalb der unteren Nuten die zu den oberen Nuten gehörenden Teile der Bandführungskanäle mindestens in der gesamten Breite der unteren Nuten wegklapp- oderwegschiebbar angeordnet sind.

Weitere Ausgestaltungen der Erfindung sind im kennzeichnenden Teil der Unteransprüche beschrieben.

Ein Ausführungsbeispiel der Erfindung ist in den Zeichnungen dargestellt. Es zeigt
-Fig. 1 den Tisch in der Vorderansicht als eine Einheit mit heruntergeklappten Aufnahmen für die untere Schicht von Versteifungen,
Fig. 2 mit hochgeklappten Aufnahmen,
Fig. 3 den Tisch in zwei Teile aufgeteilt, mit rechts verschobenem Tischteil,
Fig. 4 den Tisch mit links verschobenem Tischteil,
Fig. 5 den in drei Teile aufgeteilten Tisch,
Fig. 6 verschiedene Teilungen der Stützen,
Fig. 7 die Aufnahme mit eingelegtem Balken in heruntergeklapptem Zustand,
Fig. 8 die Aufnahme in hochgeklappter Stellung,
Fig. und 10 den Tisch mit automatischer Bandumführung für kreuzweises Umführen,
Fig. 11 und 12 Einsatzmöglichkeiten der Bandumführungseinrichtung bei mehreren Tischen.

Die Tische werden aus den drei Grundeinheiten 18, 19 und 20 gebildet. Die äußeren Tischteile 18 und 20 sind gegenüber dem festverankerten Mittelteil verschiebbar angeordnet. Als Antrieb für das Verschieben ist ein Preßluftzylinder 21 unterflur eingebaut. Dadurch können die Tische leicht von Personen allseitig umgangen werden, was zum Unterlegen von z. B. Verstärkungsekken per Hand notwendig ist.

Fig. 1, 3, 4 und 5 zeigen die Möglichkeiten, die sich - bezogen auf die Packstückgröße - aus der Teilbarkeit ergeben.

Es sind Packstücke der Größen 13, 14, 15, 16 und 17 dargestellt.

Zum Einlegen oder Einschieben der unteren Hölzer 22 werden die Aufnahmen 23 in Stellung A, Fig. 8, gebracht.

In Gegenrichtung, also um 90° versetzt zu den Hölzern 22, werden die oberen Hölzer 25 zwischen den als Packstückaufnahme vorgesehenen Stützen 26 eingelegt.

Die Stützen 26 sind an der Oberseite so ausgebildet, daß durch das eine Nute darstellende eingearbeitete Profil 24, Fig. 6, Bretter, Bohlen oder Balken 25 verschiedener Abmessungen aufgenommen werden können.

Zur Verbindung der oberen Hölzer 25 mit dem Packstück 13 durch das Verpackungsband 28, Fig. 6, werden die mit den Hölzern 22 versehenen Aufnahmen 23 in Stellung B, Fig. 7, geschwenkt, wodurch eine geschlossene Bandführung durch Schließen der Brücken für die obere Lage von Hölzern 25 geschaffen wird, weil die Aufnahmen 23 einseitig im Rastermaß hintereinander angeordnete, durch Federklappen abgedeckte Teile 30 des Bandführungskanals enthalten.

Die Bandführungskanäle 30 bilden in der Stellung B, Fig. 7, mit den zwischen den Stützen 26 fest angeordneten Teil 31 des Bandführungskanals die komplette Führung des zu den oberen Hölzern 25 gehörenden Verpackungsbandes 28 im Bereich unterhalb des Packstückes 13.

Die Teile 31 der Bandführungen sind ebenfalls mit Federklappen versehen.

Durch die allseitige Führung des Verpakkungsbandes 28 und durch die Eigensteifigkeit des Verpackungsbandes werden die Freiräume zwischen den Teilen 30 und 31 des Bandführungskanals überbrückt.

Zur weiteren Sicherheit verlaufen die Bandführungen in bekannterweise konisch.

Das Umführen der Verpackungsbänder 28 durch die Teile des Bandführungskanals kann von Hand, halbautomatisch oder voll-automatisch durch Umreifungsmaschinen erfolgen Durch das Spannen und Verschließen der Verpackungsbänder 28 werden die Hölzer 25 mit den Packstücken, die verschiedene Größen 13 bis 16 haben können, verbunden.

Die Verpackungsbänder können mit Preßluftgeräten oder automatisch arbeitenden Umreifungsmaschinen gespannt und verschlossen werden.

Zum Anlegen der Verpackungsbänder 29 und zum Einreifen der unteren Hölzer 22 werden die Aufnahmen 23 in Stellung A, Fig. 8, geschwenkt, so daß die Öffnung der Aufnahme oben liegt. Dadurch wird die Brücke für die Bandführung der oberen Schicht von Hölzern 25, die jetzt nicht mehr benötigt wird, geöffnet.

Die Aufnahmen 23 sind so ausgebildet, daß eine Schnürrille 27, Fig. 8, die Führung des Verpackungsbandes unterhalb der Hölzer 22 übernimmt.

Nach dem Spannen und Verschließen der Verpackungsbänder 29 sind die unteren Hölzer 22 ebenfalls mit dem Packstück fest verbunden.

Der Drehpunkt zum Schwenken der Aufnahmen 23 ist so gewählt, daß die Teile 30 und 31 des Bandführungskanals sowie die Schnürrillen 27 in der Gebrauchslage in einer Höhe liegen, so daß mit einer Umreifungsmaschine längs und quer umreift werden kann, ohne daß diese in der Höhe verstellt werden muß.

Da die Tische in sich zwar verschiebbar, im Prinzip jedoch ortsgebunden angeordnet sind, bietet sich zum Umführen der Verpackungsbänder eine in Fig. 9 und 10 dargestellte verfahrbare Umreifungsstation an.

Die Einrichtung zum automatischen Umführen von Verpackungsband besteht im wesentlichen aus der motorisch angetriebenen Bandvorschubeinheit 32 und dem zur Führung des Verpakkungsbandes eingesetzten Kanalsystem 33.

Die komplette Umreifungsstation ist auf der Grundplattform 34 aufgebaut und sie ist verfahrbar, um einerseits die Taktabstände zwischen den Schnürrillen 27 der Aufnahmen 23 der Packtische abfahren zu können und andererseits den Arbeitsbereich auf mehrere, hintereinander aufgestellte Packtische, wie sie in den Fig. 11 und 12 dargestellt sind, ausdehnen zu können.

Durch die Verfahrbarkeit können die Verpakkungsbänder 29 angelegt werden.

Es ist sinnvoll, mit der Umreifungseinrichtung auch die Verpackungsbänder 28, die um 90° versetzt zu den Bändern 29 liegen, anzulegen.

Zu diesem Zweck ist die Grundplatte 34 mit einem Gestell 35 bestückt, welches einen einseitig auskragenden Ausleger 36 trägt.

Im Ausleger 36 ist der Verfahrwagen 37 untergebracht, an dessen Unterseite eine Kugeldrehverbindung 38 angebracht ist.

An der Kugeldrehverbindung 38 ist das eigentliche. Bandumführungsgerät, bestehend aus Bandvorschubeinheit 32 und Kanalsystem 33, 40 und 41, Fig. 9, befestigt.

Die Drehbarkeit des Bandumführungssystems um 90° gestattet das Anlegen von Kreuzumreifungen.

Damit die Schwenkbewegung vollzogen werden kann, besteht das Gestell 35 aus zwei hinteren und einer vorderen Abstützung. Die vordere Abstützung ist einseitig vorgesehen.

Zum Anlegen der Umreifungsbänder 28 durch die Teile 30 und 31 des Bandführungskanals wird das Bandumführungssystem über die Kugeldrehverbindung 38 um 90° geschwenkt, siehe Fig. 10.

Das Abtakten der Teile 30 und 31 des Bandführungskanals, die im Rastermaß mehrfach hintereinander angeordnet sind; erfolgt über den Antrieb 39 des Verfahrwagens 37.

Eine Anpassung des Bandumführungssystems an die veränderlichen Packtischgrößen und an den maßlichen Unterschied von Länge und Breite der Packstücke ist erforderlich und erfolgt durch lineare Vorstellung der hinteren, senkrechten Bandführung im Kanalsystem 40.

Die Kanalbögen im Kanalsystem 41 sind an der Bandführung des Kanalsystems 40 befestigt und werden mit verstellt.

Der untere im Kanalsystem 40 befindliche Kanalbogen steht beim Umführen des Verpakkungsbandes, je nach Stellung des Umführungssystems, entweder den Schnürrillen 27 oder den Bandführungen der Teile 30 und 31 gegenüber.

Durch die Verstellbarkeit des Kanalsystems 40 mit den Kanalbögen 41 ist ein sehr naher Anschluß an die Bandführungen der Schnürrille 27 bzw. derTeile 30 und 31 möglich..

Es entsteht so eine fast geschlossene Bandführung zum Umführen des Verpackungsbandes um das Packstück.

Da mit dem beschriebenen System die Aufteilung der Arbeiten getrennt nach Anlegen der Verpackung und Umreifen gegeben ist, ist es sinnvoll, ein gewisses Reservoir an Tischen vorzusehen, um den zeitlichen Unterschied der Arbeiten auszugleichen.

Für das Anlegen der Verpackung werden mehrere Personen benötigt, wogegen das Umreifen von nur einer Bedienungsperson ausgeführt werden kann.

Um die Fahrwege entlang der Tischreihe und die Kranwege zum Aufsetzen der Pakete möglichst klein zu halten, ist die komplette Vorrichtung zum Umführen der Verpackungsbänder auf der Grundplatte 34 über die Kugeldrehverbindung 42, Fig. 9, um 180° drehbar, so daß zwei parallel zueinander angeordnete Packtischreihen von der Bandumführungseinrichtung erreicht werden, siehe Fig. 1.1 und 12.

## Patentansprüche

1. Vorrichtung zum kreuzweisen Unterlegen und Umreifen von brett- oder balkenähnlichen Versteifungen (22, 25) unter Packstücken (13 bis 17) auf einem Tisch (18, 19, 20) oder einem tischähnlichen Gestell mit unterhalb der Auflageebene im Abstand voneinander angeordnet verlaufenden oben offenen Nuten (24), die alle in einer oberen Ebene angeordnet sind und zum Einführen von Versteifungen (25) dienen, wobei sich unterhalb dieser Nuten (24) der oberen Ebene um 90° zu diesen versetzte weitere im Abstand voneinander in einer tieferen Ebene angeordnete Nuten (23) ebenfalls zum Einführen von Versteifungen (22) befinden, wobei jede Nut (23) der tieferen Ebene an ihrer Unterseite in der Mitte einen Bandführungskanal (27) besitzt, dadurch gekennzeichnet, daß unterhalb oder im unteren Bereich der oberen Nuten (24) Bandführungskanäle sitzen und oberhalb der unteren Nuten (23) die zu den oberen Nuten gehörenden Teile (30) der Bandführungskanäle mindestens in der gesamten Breite der unteren Nuten (23) wegklappwegschiebbar angeordnet sind.

2. Vorrichtung nach Anspruch 1, dadurch gekennzeichnet, daß der Tisch aus drei Teilen besteht, von denen der mittlere Teil (19) verankert ist, und die beiden äußeren Teile (18) und (20) sich verschieben lassen.

3. Vorrichtung nach Anspruch 2, dadurch gekennzeichnet, daß die Tischteilung unsymmetrisch vorgenommen ist.

4. Vorrichtung nach den Ansprüchen 1 bis 3, dadurch gekennzeichnet, daß das Packstück (13) auf in Abstand voneinander hochragenden Stützen (26) aufliegt und jede Stütze (26) im Inneren mit einer oben offenen Nute (24) zur Aufnahme einer Versteifung, wie z. B. einem Balken oder einem Brett (25) versehen ist und in jeden quer zur Längsrichtung der obersten Versteifung liegenden Zwischenraum zwischen je zwei Reihenstützen (26) eine über die Breite des Tisches verlaufende schwenkbare Aufnahme (23) mit Nute eingebaut ist, deren eine Seite in der Einlegeposition des Balkens (22) oben offen ist und die um 90° um eine Achse verschwenkbar ist und bei der in dieser verschwenkten Position auf dem oberen waagerecht verlaufenden Schenkel ein Teilstück (30) des Bandführungskanals zur Umreifung der obersten Versteifung (25) angebaut ist.

5. Vorrichtung nach den Ansprüchen 1 bis 4, dadurch gekennzeichnet, daß in der zur Einlegeposition von 90° verschwenkten Stellung der Aufnahmen (23) die an den Aufnahmen befestigten Teile (30) der Bandführungen, den in den Stützen (26) befindlichen Teilen (31) des Bandführungskanals in gleicher Höhe gegenüberstehen.

6. Vorrichtung nach den Ansprüchen 1 bis 5, dadurch gekennzeichnet, daß die Bandführung (27) für die obere Versteifung (25) und die Bandführung (27) für die untere Versteifung (22) in der Gebrauchslage auf gleicher Höhe liegen.

7. Vorrichtung nach den Ansprüchen 1 bis 6, dadurch gekennzeichnet, daß diese mit einer Bandzuführvorrichtung (32, 33) kombiniert ist, die an einer entlang einer waagerechten Schiene sich bewegenden Verfahreinrichtung befestigt ist, wobei diese Schiene um eine senkrechte Achse verschwenkbar ist, und diese Achse in einem Verfahrwagen (37) gelagert ist, der auf einem waagerecht verlaufenden Ausleger (36) verfahrbar ist und der Ausleger mit einem entlang einer waagerecht verlaufenden Schiene verfahrbarem Gestell (35) im rechten Winkel zu dessen Fahrweg verlaufend verbunden ist.

## Claims

1. Apparatus for the transverse supporting and wrapping of plank-like or beam-like reinforcements (22, 25) beneath articles (13 to 17) on a table (18, 19, 20) or a table-like frame with mutually spaced open-topped grooves (24) extending beneath the supporting plane, which are all arranged in an upper plane and serve as guides for reinforcements (25), where, below these grooves (24) of the upper plane, further grooves (23) displaced by 90° thereto and mutually spaced in a lower plane are located likewise as guides for reinforcements (22), where each groove (23) of the lower plane has a band guide channel (27) at its underside in the middle, characterised in that band guide channels are located below or in the lower region of the upper grooves (24) and, above the lower grooves (23), the parts (30) of the band guide channels associated with the upper grooves are arranged to be hingeable or movable away at least in the whole width of the lower grooves (23).

2. Apparatus according to claim 1, characterised in that the table comprises three parts, the middle part (19) of which is fixed, and the two outer parts (18) and (20) are movable.

3. Apparatus according to claim 2, characterised in that the table is divided up asymmetrically.

4. Apparatus according to claims 1 to 3, characterised in that the article (13) rests upon mutually spaced upwardly projecting supports (26) and each support (26) is provided, on the inside, with a upwardly-open groove (24) for receiving a reinforcement, for instance, a beam or plank (25), and in each intermediate space located transversely of the longitudinal direction of the uppermost reinforcement between each two rows of supports (26), a hingedly mounted recess (23) with grooves running over the width of the table is provided, one side of which is upwardly open in the input position of the beam (22) and which is pivotable through 90° about an axis and in which, in this pivoted position on the upper nor izontally extending limb, a part (30) of the band guide channel is mounted for wrapping the uppermost reinforcement (25).

5. Apparatus according to claims 1 to 4, characterised in that, in the position of the recess (23) pivoted through 90° to the input position, the parts (30) of the band guides secured to the recesses overlie at the same height as the parts of the band guide channels located in the supports (26).

6. Apparatus according to claims 1 to 5, characterised in that the band guide (27) for the upper reinforcement (25) and the band guide (27) for the lower reinforcement (22) lie at the same height in the position of use.

7. Apparatus according to claims 1 to 6, characterised in that it is combined with a band supply arrangement (32, 33) which is secured to a displacement device, moving along a horizontal track, whereby the track is pivotable about a vertical spindle, and this spindle is mounted in a carriage (37), which is movable on a horizontal jib (36) and the jib is connected with a frame (35) movable along a horizontaly-extending track running at right-angles to its direction of travel. ,

## Revendications

1. Dispositif en vue de disposer et fixer par cerclage des renforcements (22, 25) analogues à des planches ou des poutres en croix en dessous d'unités d'emballage (13 à 7) sur une table (18, 19, 20) ou un bâti analogue à une table, des rainures (24) ouvertes vers le haut s'étendant à l'écart l'une de l'autre en dessous du plan d'appui; ces rainures étant toutes disposées dans un plan supérieur, tandis qu'elles servent à l'introduction de renforcements (25) et, en dessous de ces rainures (24) du plan supérieur, se trouvent, également pour l'introduction de renforcements (22), d'autres rainures (23) décalées de 90° par rapport aux rainures précitées et situées à l'écart l'une de l'autre dans un plan inférieur, chaque rainure (23) du plan inférieur comportant, sur sa face inférieure et en son centre, un canal de guidage de bande (27), caractérisée en ce que, en dessous ou dans la zone inférieure des rainures supérieures (24) sont disposés des canaux de guidage de bande, tandis que, au-dessus des rainures, inférieures (23), les parties (30) des canaux de guidage de bande qui appartiennent aux rainures supérieures, sont disposées au moins sur toute la largeur des rainures inférieures (23) de façon à pouvoir être écartées par rabattement ou par coulissement.

2. Dispositif suivant la revendication 1, caractérisé en ce que la table est constituée de trois parties, la partie centrale (19) étant ancrée, tandis que les deux parties extérieures (18 et 20) peuvent se déplacer.

3. Dispositif suivant la revendication 2, caractérisé en ce que la division de la table est effectuée de manière asymétrique.

4. Dispositif suivant les revendications 1 à 3, caractérisé en ce que l'unité d'emballage (13) prend appui sur des supports (26) ressortant en saillie vers le haut à l'écart l'un de l'autre, tandis que chaque support (26) comporte, à l'intérieur, une rainure (24) ouverte vers le haut et destinée à recevoir un renforcement tel que, par exemple, une poutre ou une planche (25) et, dans chaque espace intermédiaire situé transversalement au sens longitudinal du renforcement supérieur et ménagé chaque fois entre deux supports (26) en rangée, est encastré un logement à rainure (23) pouvant pivoter, s'étendant sur la largeur de la table et dont un côté est ouvert vers le haut dans la position d'introduction de la poutre (22), ce logement pouvant également pivoter sur 90° autour d'un axe et, dans cette position de pivotement, une partie (30) du canal de guidage de bande se dispose dans la branche supérieure s'étendant horizontalement pour le cerclage du renforcement supérieur (25).

5. Dispositif suivant les revendications 1 à 4, caractérisé en ce que, lorsque les logements (23) ont pivoté de 90° par rapport à la position d'introduction, les parties (30) des canaux de guidage de bande, qui sont fixées à ces logements, se trouvent vis-à-vis de, et à la même hauteur que les parties (31) du canal de guidage de bande qui se trouvent dans les supports (26).

6. Dispositif suivant les revendications 1 à 5, caractérisé en ce que le guide-bande (30, 31) pour le renforcement supérieur (25) et le guide-bande (27) pour le renforcement inférieur (22) se trouvent à même hauteur dans la position d'utilisation.

7. Dispositif suivant les revendications 1 à 6, caractérisé en ce qu'il est combiné avec un dispositif d'alimentation de .bande (32, 33) qui est fixé à un dispositif se déplaçant le long d'un rail horizontal, ce rail pouvant pivoter sur un axe vertical et cet axe étant monté dans un chariot de déplacement (37) qui peut se déplacer sur un bras en porte à faux s'étendant horizontalement, ce bras en porte à faux étant assemblé à un bâti (35) pouvant se déplacer le long d'un rail s'étendant horizontalement, ce bras étant assemblé à ce bâti à angle droit par rapport au parcours de déplacement de ce dernier.
